# EUROPÄISCHE PATENTSCHRIFT

(11) **EP 2 632 231 B1**
(45) Veröffentlichungstag und Bekanntmachung des Hinweises auf die Patenterteilung: **17.02.2016**
(21) Anmeldenummer: 13155852.0
(22) Anmeldetag: 19.02.2013
(51) Int. Cl.: H05B 33/08, G05D 25/02

(54) **Intelligente LED**
Intelligent LED
DEL intelligente

(30) Priorität: 24.02.2012 DE 202012100632 U
(43) Veröffentlichungstag der Anmeldung: 28.08.2013
(73) Patentinhaber: BÄ*RO GmbH & Co. KG, 42799 Leichlingen (DE)
(72) Erfinder: Kirsten, Martin, 51377 Burscheid (DE); Koch, Claus-Peter, 58095 Hagen (DE); Barfuß, Meike, 58095 Hagen (DE)
(74) Vertreter: Albrecht, Ralf

(56) Entgegenhaltungen:
- WO-A1-2011/092625
- JP-A- 2008 264 430

## Beschreibung

Die vorliegende Erfindung betrifft eine Leuchte zur Beleuchtung einer Nutzfläche, insbesondere einer Warenpräsentationsfläche, mit einer adaptiven Beleuchtungseinheit, die mehrere farbige Leuchtdioden aufweist, welche Licht in den Grundfarben eines Farbensystems emittieren, einer auf die Nutzfläche gerichteten Sensorik, die ein von der Nutzfläche und/oder auf der Nutzfläche liegenden Objekten reflektiertes Lichtspektrum erfasst, und einer Steuerungseinheit, die mit der Sensorik gekoppelt und ausgebildet ist, um unter Berücksichtigung eines von der Sensorik erfassten reflektierten Lichtspektrums die Leuchtdioden zur Emittierung eines Lichtspektrums vorgegebener Farbtemperatur und/oder Intensität anzusteuern, wobei die Steuerungseinheit einen Erfassungsmodus aufweist, in dem die Beleuchtungseinheit und die Sensorik derart gesteuert werden, dass die Beleuchtungseinheit wenigstens ein Erfassungslichtspektrum emittiert und die Sensorik das von der Nutzfläche und/oder auf der Nutzfläche liegenden Objekten jeweils reflektierte Lichtspektrum erfasst, um eine dominierende Farbe aus dem wenigstens einen reflektierten Lichtspektrum zu bestimmen.

Eine Leuchte dieser Art ist aus der DE 10 2007 004 834 A1 bekannt. Die vorbekannte Leuchte umfasst eine adaptive Beleuchtungseinheit mit Leuchtdioden, die Licht in den Grundfarben eines vorgegebenen Farbraums oder Farbensystems emittieren und einzeln von einer Steuerungseinheit angesteuert werden können, um ein gewünschtes Lichtspektrum abzustrahlen. Ferner ist ein Farblichtsensor vorgesehen, um ein Lichtspektrum des Umgebungslichtes zu erfassen, so dass variierende Umgebungsverhältnisse bei der Ansteuerung der LED berücksichtigt werden können.

Ein System dieser Art ist auch aus der WO 2011/092625 A1 bekannt.

Aus der DE 10 2008 055 949 A1 ist ferner eine optische Erfassungseinheit bekannt. Diese umfasst eine Sensorik zur Erzeugung eines farbigen Abbildes eines in einem Erfassungsbereich befindlichen Objektes, und eine adaptive Beleuchtungseinheit, die mehrere Licht in den Grundfarben eines Farbensystems steuerbare Farblichtquellen aufweist und vorgesehen ist, um Licht mit einer vorgegebenen Farbtemperatur und/oder Intensität in den Erfassungsbereich der Sensorik zu strahlen. Die Ansteuerung der Farblichtquellen erfolgt dabei derart, dass Schwankungen in der Farbtemperatur und/oder Intensität des Streulichts in der Umgebung des Erfassungsbereiches kompensiert werden können.

Mit den vorbekannten, lichtfarben und weißlichtfarben-veränderlichen LED-Leuchten lässt sich die Lichtstimmung beeinflussen. Diese hat aber nur einen geringen Einfluss auf die Veränderung der Farbsättigung von Produktoberflächen, um eine verkaufsfördernde Wirkung der Beleuchtung zu erzielen. Lichtfarben- bzw. Lichtfarbenveränderungen sind primär auf weißen Oberflächen sichtbar und werden als Raumklima wahrgenommen, sie beeinflussen das produktbezogene Kaufverhalten jedoch wenig oder gar nicht. Zur Beleuchtung von Waren und Präsentationsflächen werden daher Retrofit-LED-Leuchten eingesetzt, die durch Kombination von farbigen und weißen LED zum Teil kombiniert mit Leuchtstoffen spezielle Spektren für Lebensmittelfrischeproduktgruppen wie beispielsweise Fleisch- und Fleischererzeugnisse, Backwaren sowie Obst- und Gemüsewaren erzeugen (DE 20 2008 005 509 U1). Bei allen beschriebenen Lösungen zur Verkaufsförderung von Lebensmittelfrischeprodukten handelt es sich um statische Lösungen für einzelne Produktgruppen.

Aufgabe der vorliegenden Erfindung ist es, eine Leuchte der eingangs genannten Art so auszugestalten, dass sie universell zur Beleuchtung von Warenpräsentationsflächen unabhängig von der Art der darauf ausgestellten Produkte einsetzbar sind.

Diese Aufgabe wird erfindungsgemäß bei einer Leuchte der eingangs genannten Art dadurch gelöst, dass die Steuerungseinheit in dem Erfassungsmodus die Beleuchtungseinheit und die Sensorik derart steuert, dass als Erfassungslichtspektrum nacheinander ein Grünlichtspektrum und ein Blaulichtspektrum emittiert und die reflektierten Lichtspektren erfasst werden, und dass anschließend der Lichtanteil im Wellenlängenbereich von 450 nm des reflektierten Blaulichtspektrums BS verglichen wird mit dem Lichtanteil im Wellenlängenbereich von 530 nm des reflektierten Grünlichtspektrums BS, wobei Rot als die dominierende Farbe bestimmt wird, wenn der Lichtanteil im Wellenlängenbereich von 450 nm größer ist als der Lichtanteil im Wellenlängenbereich von 530 nm, und Gelb als dominierende Farbe bestimmt wird, wenn der Lichtanteil im Wellenlängenbereich von 450 nm kleiner ist als im Wellenlängenbereich von 530 nm.

Erfindungsgemäß weist die Steuerungseinheit somit einen Erfassungsmodus auf, in dem die Beleuchtungseinheit und die Sensorik derart gesteuert werden, dass die Beleuchtungseinheit wenigstens ein Erfassungs-Lichtspektrum emittiert und die Sensorik das von der Nutzfläche und/oder auf der Nutzfläche liegenden Objekten jeweils reflektierte Lichtspektrum erfasst, um die dominierende Farbe zu bestimmen. Mit anderen Worten wird zur Bestimmung der dominierenden Farbe ein Erfassungsmodus angewählt, in dem die Beleuchtungseinheit ein Erfassungs-Lichtspektrum emittiert.

Der Erfassungsmodus wird vorzugsweise automatisch zu vorgegebenen Zeitpunkten, insbesondere nach dem Einschalten der Leuchte und/oder während des Betriebes in vorgegebenen Zeitintervallen angewählt. Eine manuelle Aktivierung kann ebenfalls möglich sein.

Dabei ist erfindungsgemäß vorgesehen, dass die Steuerungseinheit in dem Erfassungsmodus die Beleuchtungseinheit und die Sensorik derart steuert, dass als Erfassungslichtspektrum nacheinander ein Grünlichtspektrum und ein Blaulichtspektrum emittiert und die reflektierten Lichtspektren erfasst werden, und dass anschließend der Lichtanteil im Wellenlängenbereich von 450 nm des reflektierten Blaulichtspektrums verglichen wird mit dem Lichtanteil im Wellenlängenbereich von 530 nm des reflektierten Grünlichtspektrums, wobei Rot als die dominierende Farbe bestimmt wird, wenn der Lichtanteil im Wellenlängenbereich von 450 nm größer ist als der Lichtanteil im Wellenlängenbereich von 530 nm und auf Gelb als dominierende Farbe bestimmt wird, wenn der Lichtanteil im Wellenlängenbereich von 450 nm kleiner ist als im Wellenlängenbereich von 530 nm. Mit anderen Worten wird im Erfassungsmodus die zu beleuchtende Fläche nacheinander mit einem Grünlichtspektrum und einem Blaulichtspektrum angestrahlt. Dies kann beispielsweise in der Weise erfolgen, dass jeweils nur grüne oder nur blaue LEDs Licht emittieren. Die Ansteuerung muss dabei nach einer erfolgten Vorkalibrierung so erfolgen, dass die abgestrahlten Lichtintensitäten des grünen Lichts und blauen Lichts gleich sind. Die jeweils reflektierten Lichtspektren werden erfasst und miteinander verglichen. Wenn das grüne Licht besser reflektiert wird als das blaue Licht, d.h. dass das Intensitätspeak im grün/gelben Wellenlängenbereich größer ist als im blauen Wellenlängenbereich, wird auf Gelb als dominierende Farbe und damit ein Backprodukt geschlossen. Und wenn umgekehrt das blaue Licht besser reflektiert wird und damit das Intensitätspeak im blauen Wellenlängenbereich höher ist als das Intensitätspeak im grün/gelben Wellenlängenbereich, handelt es sich um ein Fleischprodukt.

In der Leuchte kann ein Standardlichtspektrum mit einer vorgegebenen Farbtemperatur und/oder -intensität in der Steuerungseinheit gespeichert oder speicherbar sein, mit welchem eine Warenpräsentationsfläche beleuchtet, d.h. erhellt werden soll. Bei diesem Standardlichtspektrum kann es sich beispielsweise um ein Weißlichtspektrum handeln. In diesem Fall weist die Beleuchtungseinheit zweckmäßigerweise wenigstens eine Weißlicht-Leuchtiode auf, um Licht im weißen Spektralbereich zu emittieren. Über die Sensorik wird weiterhin das Lichtspektrum erfasst, welches von der zu beleuchtenden Warenpräsentationsfläche und den darauf befindlichen Produkten reflektiert wird, und in beschriebener Weise die dominierende Farbe der auf der Fläche liegenden Produkte aus dem reflektierten Lichtspektrum bestimmt. Zur Betonung der wenigstens einen dominierenden Farbe wird dann das Standardlichtspektrum in der Weise modifiziert, dass der Anteil der wenigstens einen dominierenden Farbe in dem Standardlichtspektrum verstärkt und/oder der Anteil einer zu der wenigstens einen dominierenden Farbe entsprechenden Komplementärfarbe reduziert wird. Mit anderen Worten wird ein Lichtspektrum abgestrahlt, das einem gewünschten Standardlichtspektrum entspricht, aber in dem der Anteil der dominierenden Farbe verstärkt ist, um die Körperfarbe der auf der Warenpräsentationsfläche liegenden Produkte zu betonen.

Wenn beispielsweise Fleischwaren auf der Warenpräsentationsfläche positioniert sind, wird die Farbe Rot dominierend sein. In diesem Fall wird das Standardlichtspektrum durch Erhöhung des Rotlichtanteils modifiziert. Da es relativ häufig erforderlich ist, Fleischwaren zu beleuchten, ist gemäß einer Ausführungsform der Erfindung vorgesehen, dass ein Weißlichtspektrum mit einem erhöhten Rotlichtanteil in der Steuerungseinheit als modifiziertes Standardlichtspektrum gespeichert oder speicherbar ist und die Steuerungseinheit die Beleuchtungseinheit ansteuert, um dieses Lichtspektrum zu emittieren, wenn Rot als die dominierende Farbe in dem von der Sensorik erfassten reflektierten Lichtspektrum erkannt wird. Wird also ein erhöhter Rotlichtanteil in dem reflektierten Lichtspektrum festgestellt, wird automatisch dieses bereits vorgewählte Lichtspektrum ausgewählt und emittiert.

Alternativ oder zusätzlich kann ein Weißlichtspektrum mit einem erhöhten Grün/Gelb-Lichtanteil in der Steuerungseinheit gespeichert oder speicherbar sein, wobei dann die Steuerungseinheit die Beleuchtungseinheit ansteuert, um dieses Lichtspektrum zu emittieren, wenn Gelb als die dominierende Farbe aus dem von der Sensorik erfassten reflektierten Lichtspektrums bestimmt wird. Dies ist beispielsweise der Fall, wenn Backwaren beleuchtet werden.

Gemäß einer Ausführungsform der vorliegenden Erfindung weist die Beleuchtungseinheit wenigstens eine Weißlicht-Leuchtdiode auf, um Licht im weißen Spektralbereich zu emittieren, und ist ein Weißlichtspektrum als Standardlichtspektrum in der Steuerungseinheit gespeichert. Die Steuerungseinheit steuert dann die Weißlicht-Leuchtdiode an, um das Weißlichtspektrum als Standardlichtspektrum zu emittieren, und steuert zusätzlich die farbigen Leuchtdioden an, um den Anteil der wenigstens einen dominierenden Farbe zu verstärken. Mit anderen Worten wird dem Weißlichtspektrum, welches die Weißlicht-Leuchtdiode emittiert, ein Lichtspektrum, welches durch die farbigen Leuchtdioden erzeugt wird, überlagert. Wenn beispielsweise die Farbe Rot betont werden soll, wird die Steuerungseinheit die Weißlicht-Leuchtdiode ansteuern, um das Weißlichtspektrum als Standardlichtspektrum zu emittieren. Zusätzlich werden die roten, grünen und blauen LED des sogenannten RGB-Farbraums derart angesteuert, dass das modifizierte Lichtspektrum, welches sich durch Überlagerung der von den farbigen Leuchtdioden und der Weißlicht-Leuchtdiode emittierten Lichtspektren ergibt, ein Weißlichtspektrum mit erhöhtem Rotlichtanteil ist. Zweckmäßigerweise werden die Leuchtdioden derart angesteuert, dass das modifizierte Lichtspektrum ein maximales Intensitäts-Peak im roten Spektralbereich bei etwa 635 bis 650 nm, ein weiteres, minimales Intensitäts-Peak im grün/gelben Wellenlängenbereich bei 495 bis 566 nm, und schließlich ein mittleres Intensitäts-Peak im blauen Wellenlängenbereich bei etwa 440 bis 450 nm besitzt. Insbesondere erfolgt die Ansteuerung der Leuchtdioden derart, dass unter der Annahme, dass die maximale normierte Intensität im roten Spektralbereich 100% beträgt, das Intensitäts-Peak im grünen/gelben Wellenlängenbereich bei 15 bis 20% und insbesondere 17% liegt und das Intensitäts-Peak im blauen Wellenlängenbereich bei etwa 20 bis 25%, insbesondere bei etwa 22% liegt.

Wenn Backwaren beleuchtet werden und damit der grün/gelbe Wellenlängenbereich zu betonen ist, wird die Steuerungseinheit die Weißlicht-Leuchtdioden und die farbigen LED derart ansteuern, dass ein Weißlichspektrum mit einem erhöhten grün/gelben Lichtanteil emittiert wird. In diesem Fall werden die Leuchtdioden zweckmäßigerweise derart angesteuert, dass das modifizierte Lichtspektrum ein maximales Intensitäts-Peak im roten Spektralbereich bei etwa 635 bis 650 nm, ein weiteres, mittleres Intensitäts-Peak im grün/gelben Wellenlängenbereich bei 495 bis 566 nm, und schließlich ein minimales Intensitäts-Peak im blauen Wellenlängenbereich bei etwa 440 bis 450 nm besitzt. Insbesondere werden die Leuchtdioden derart angesteuert, dass unter der Annahme, dass die maximale normierte Intensität im roten Spektralbereich 100% beträgt, das Intensitäts-Peak im grün/gelben Wellenlängenbereich bei 35 bis 45% und insbesondere 40% liegt und das Intensitäts-Peak im blauen Wellenlängenbereich bei etwa 20 bis 25%, insbesondere bei etwa 22% liegt.

Gemäß einer Ausführungsform der vorliegenden Erfindung weist die Beleuchtungseinheit eine Lichtmischkammer mit einer Lichtaustrittsöffnung auf, in der die Leuchtdioden angeordnet sind, wobei die Lichtmischkammer ausgebildet ist, das von den Leuchtdioden emittierte Licht vor dem Austritt aus der Mischkammer zu mischen. Hierzu können die Innenflächen der Lichtmischkammer streuend reflektierend ausgebildet sein. Zweckmäßigerweise sind die Innenflächen der Lichtmischkammer mit einer reflektionsverstärkenden Beschichtung, insbesondere einer dünnen Silberschicht mit einer reflektionsverstärkenden Interferenzschicht, versehen. Durch das Vorsehen einer derartigen Lichtmischkammer wird eine homogene Durchmischung des von den Leuchtdioden abgestrahlten Lichts erzielt. Zusätzlich kann eine Streuscheibe an der Lichtaustrittsöffnung der Mischkammer vorgesehen sein.

In Ausgestaltung dieser Ausführungsform kann in der Lichtmischkammer eine weitere mit der Steuerungseinheit verbundene Sensorik vorgesehen sein, die das Lichtspektrum des von den Leuchtdioden emittierten und in der Lichtmischkammer vermischten Lichts erfasst, wobei die Steuerungseinheit einen permanenten oder wiederkehrenden Soll-Ist-Abgleich des in der Lichtmischkammer erfassten Lichtspektrums mit dem zu emittierenden modifizierten Standard-Lichtspektrum durchführt und die Leuchtdioden derart steuert, dass das Lichtspektrum des in der Lichtmischkammer gemischten Lichts dem vorgegebenen modifizierten Standard-Lichtspektrum entspricht. Durch die permanente Überprüfung wird sichergestellt, dass das jeweils erzeugte modifizierte Lichtsgesamtspektrum durch Erwärmung und Alterung der Leuchtdioden nicht verändert wird.

In an sich bekannter Weise kann ein Reflektor, der insbesondere ein symmetrisches Lichtbild in zwei senkrecht zueinander stehenden Ebenen erzeugt, vorgesehen sein, welcher insbesondere die Lichtaustrittsöffnung der Lichtmischkammer umgibt. Dieser Reflektor weist zweckmäßigerweise wenigstens vier Reflektorsegmente, insbesondere zwei sich gegenüberliegende Paare von Seitenwandreflektoren und Stirnwandreflektoren, auf, die an der Unterseite eine Lichtaustrittsöffnung begrenzen. Die Reflektorsegmente können in Umfangsrichtung nebeneinander liegen und miteinander lösbar verbunden sein. Hierzu ist es möglich, Verbindungselemente an den oberen und unteren Endbereichen der Reflektorsegmente vorzusehen, die miteinander in Eingriff bringbar sind, um die Reflektorsegmente lösbar miteinander zu verbinden. Auch der Reflektor kann innenseitig eine reflektionsverstärkende Beschichtung, insbesondere eine dampfbeschichtete Schicht aus einem nicht rostenden Material, aufweisen. Hinsichtlich weiterer Ausgestaltungen der Erfindung wird auf die Unteransprüche sowie die nachfolgende Beschreibung eines Ausführungsbeispiels unter Bezugnahme auf die beiliegende Zeichnung verwiesen. In der Zeichnung zeigt
- Figur 1: eine Leuchte zur Beleuchtung einer Warenpräsentationsfläche gemäß der vorliegenden Erfindung in schematischer Darstellung;
- Figur 2: ein Weißlichtspektrum,
- Figur 3: ein Weißlichtspektrum als Standardlichtspektrum und zwei modifizierte Standardlichtspektren zur Betonung einer roten und einer gelben Farbe,
- Figur 4a: abgestrahlte Grün- und Blaulichtspektren; und
- Figuren 4b, 4c: Lichtspektren, die von Fleischwaren und Backwaren bei Bestrahlung mit Grünlicht und Blaulicht reflektiert werden.

In der Figur 1 ist eine Leuchte zur Beleuchtung einer Warenpräsentationsfläche gemäß der vorliegenden Erfindung dargestellt.

Zu der Leuchte gehören eine Beleuchtungseinheit 1, die auf eine zu beleuchtende Nutzfläche N - hier eine Warenpräsentationsfläche - gerichtet ist, eine auf die Nutzfläche N gerichtete Sensorik 2, die ein von der Nutzfläche N und/oder von auf der Nutzfläche N liegenden Objekten reflektiertes Lichtspektrum erfasst, und eine Steuerungseinheit 3 mit einem Controller-Board 3a und einem Mikroprozessor 3b sowie einer Stromversorgung 3c, an welche die Beleuchtungseinheit 1 sowie die Sensorik 2 angeschlossen sind. Die Steuerungseinheit 3 ist ausgebildet, die Beleuchtungseinheit 1 unter Berücksichtigung des von der Sensorik 2 erfassten reflektierten Lichtspektrums anzusteuern.

Die Beleuchtungseinheit 1 umfasst eine Lichtmischkammer 4, in der fünf LED-Module 5 mit mehreren Licht in den Grundfarben rot, grün und blau eines RGB-Farbenraums emittierenden Leuchtdioden vorgesehen sind. Zusätzlich zu den verschiedenfarbigen Leuchtdioden weist jedes LED-Modul 5 eine Weißlicht-Leuchtdiode auf. An der Unterseite der Lichtmischkammer ist eine Lichtaustrittsöffnung 6 vorgesehen, in der eine Streuscheibe 7 angebracht ist. Die Innenflächen der Lichtmischkammer 4 sind mit einer Silberschicht mit einer reflektionsverstärkenden Interferenzschicht versehen. Ferner ist innerhalb der Lichtmischkammer 4 eine mit der Steuerungseinheit 3 verbundene Sensorik 8 untergebracht, die das Lichtspektrum des von den LED-Modulen 5 emittierten und in der Lichtmischkammer 4 vermischten Lichts erfasst.

Unterhalb der Lichtmischkammer 4 und die Lichtaustrittsöffnung 6 umschließend ist ein Reflektor 9 angeordnet. Der Reflektor 9 wird durch zwei Paare von sich gegenüber liegenden Seitenwandreflektoren und Stirnwandreflektoren gebildet, die an ihrer Unterseite eine Lichtaustrittsöffnung begrenzen. Die Seitenwandreflektoren sowie die Stirnwandreflektoren werden durch diskrete Reflektorsegmente gebildet, die in Umfangsrichtung nebeneinander liegen und an ihren oberen und unteren Endbereichen miteinander verbunden sind. Hierzu sind an den Reflektorsegmenten Verbindungselemente in Form von nicht gezeigten Haken vorgesehen, die miteinander in Eingriff gebracht werden. Die Reflektorsegmente sind aus Aluminiumblech hergestellt, und die Innenflächen weisen eine Dampfbeschichtung aus einem nicht rostenden Metall zur Reflektionsverstärkung auf.

Die auf die beleuchtete Nutzfläche N gerichtete Sensorik 2 weist einen Farbsensor 10 zur Erfassung des von der Nutzfläche N und den darauf liegenden Objekten reflektierten Lichtspektrums auf.

In der Steuerungseinheit 3 ist wenigstens ein Standardlichtspektrum vorgegebener Farbtemperatur und/oder -intensität gespeichert. In der dargestellten Ausführungsform handelt es sich bei diesem Standardlichtspektrum um ein Weißlichtspektrum W, welches in der Figur 3 als durchgezogene Linie dargestellt ist. Die Steuerungseinheit 3 ist ausgebildet, eine dominierende Farbe in einem von der Sensorik 2 erfassten, d.h. von der Nutzfläche N und den darauf liegenden Produkten reflektierten Lichtspektrum zu bestimmen und die Leuchtdioden der LED-Module 5 derart anzusteuern, dass die wenigstens eine dominierende Farbe betont wird. Hierzu wird das gespeicherte Standardlichtspektrum derart modifiziert, dass der Anteil der dominierenden Farbe verstärkt und ggf. zusätzlich der Anteil der zu der wenigstens einen dominierenden Farbe komplementären Farbe reduziert wird. Die Ansteuerung der LED-Module 5 erfolgt in bekannter Weise dadurch, dass die Stromzufuhr zu den einzelnen Leuchtdioden in der Stromversorgung 3c verändert wird. Dabei wird durch die Weißlicht-Leuchtdioden das Weißlichtspektrum W als Standardspektrum abgegeben, welches durch die Lichtspektren, welche von den farbigen Leuchtdioden emittiert werden, überlagert und damit modifiziert wird.

In dem dargestellten Ausführungsbeispiel sind in der Steuerungseinheit 3 bereits zwei modifizierte Standardlichtspektren abgelegt, nämlich ein erstes modifiziertes Standardlichtspektrum R, in welchem das Weißlichtspektrum als Standardlichtspektrum mit einem erhöhten Rotlichtanteil gespeichert ist, und in dem zweiten modifizierten Standardlichtspektrum ist der Gelblichtanteil G erhöht.

Wie in der Figur 3 erkennbar ist, sind in dem ersten modifizierten Standardlichtspektrum, welches mit einer gestrichelten Linie R dargestellt ist, neben dem orange/roten Spektralbereich (600 bis etwa 660 nm Wellenlänge) auch der blaue Spektralbereich (434 bis 495 nm Wellenlänge) und der grün/gelbe Wellenlängenbereich (495 bis 566 nm) verstärkt. Im zweiten modifizierten Standardlichtspektrum, das mit einer gepunkteten Linie G in Figur 3 dargestellt ist, sind der rote und der blaue Spektralbereich genauso stark erhöht wie in dem ersten modifizierten Standardlichtspektrum R, zusätzlich ist auch der grün/gelbe Spektralbereich noch stärker erhöht als in dem ersten modifizierten Standardlichtspektrum R.

In beiden modifizierten Standardlichtspektren liegt die maximale Intensität im roten Spektralbereich und ist daher in der Figur 3 normiert mit 100% angegeben. In dem ersten modifizierten Standardlichtspektrum R liegt demgegenüber das Intensitäts-Peak im grün/gelben Wellenlängenbereich bei etwa 17% und das Intensitäts-Peak im blauen Wellenlängenbereich bei etwa 22%. In dem zweiten modifizierten Standardlichtspektrum ist demgegenüber das Intensitäts-Peak mit 40% stärker ausgeprägt.

Die Steuerungseinheit 3 ist in einen Erfassungsmodus schaltbar, in dem die Beleuchtungseinheit 1 und die Sensorik 2 derart angesteuert werden, dass die Beleuchtungseinheit 1 ein vorgegebenes Erfassungs-Lichtspektrum emittiert. Die Sensorik 2 erfasst das von der Nutzfläche W und/oder den auf der Nutzfläche N liegenden Produkten reflektierte Lichtspektrum, um eine dominierende Körperfarbe zu bestimmen. Der Erfassungsmodus wird automatisch aktiviert, wenn die Leuchte in Betrieb genommen wird.

Um in dem Erfassungsmodus die dominierende Körperfarbe der angestrahlten Produkte zu bestimmen, gibt es verschiedene Möglichkeiten.

Gemäß einer ersten Variante emittiert die Beleuchtungseinheit nacheinander ein Grünlichtspektrum und ein Blaulichtspektrum (siehe Figur 4a), indem sie nacheinander die Warenpräsentationsfläche nur mit der grünen LED und anschließend mit der blauen LED angestrahlt, und erfasst über die Sensorik 2 die jeweils reflektierten Lichtspektren BS, GS. Anschließend werden die beiden reflektierten Lichtspektren BS, GS miteinander verglichen, wobei nur der Lichtanteil im Wellenlängenbereich von 450 nm des reflektierten Blaulichtspektrums BS und der Lichtanteil im Wellenlängenbereich von 530 nm des reflektierten Grünlichtspektrums GS Berücksichtigung finden.

Wenn der Lichtanteil im Wellenlängenbereich von 450 nm größer ist als der Lichtanteil im Wellenlängenbereich von 530 nm, wie dies in der Darstellung von Figur 4b gezeigt ist, wird auf Rot als dominierende Farbe und damit ein Fleischprodukt geschlossen. Wenn hingegen der Lichtanteil im Wellenlängenbereich von 450nm kleiner ist als im Wellenlängenbereich von 530nm, wie dies in der Figur 4c dargestellt ist, wird auf gelb als dominierende Farbe und damit Backwaren geschlossen.

Im Betrieb soll mit der vorbeschriebenen Leuchte eine Warenpräsentationsfläche mit darauf liegenden Fleisch- und Fleischereiwaren beleuchtet werden. Beim Einschalten der Leuchte schaltet die Steuerungseinheit 3 in den Erfassungsmodus, in welchem die Beleuchtungseinheit 1 das als Standardlichtspektrum abgespeicherte Weißlichtspektrum mit voller Intensität (Figur 2) abstrahlt. Die Sensorik 2 erfasst das von den Fleisch- und Fleischereiwaren reflektierte Lichtspektrum, welches in der Steuerungseinheit 3 ausgewertet wird, um die dominierende Farbe in dem reflektierten Lichtspektrum zu bestimmen. Dies ist bei den zu beleuchtenden Fleisch- und Fleischereiwaren die Farbe Rot. Demgemäß steuert die Steuerungseinheit 3 die Beleuchtungseinheit 1 an, um das in der Steuerungseinheit 3 abgelegte, erste modifizierte Standardlichtspektrum, d.h. das Weißlichtspektrum mit einem erhöhten Rotlichtanteil gemäß der gestrichelten Linie R in Figur 3, zu emittieren.

Das von den Leuchtdioden der LED-Module 5 abgestrahlte Licht wird in der Lichtmischkammer 4 vermischt, bevor es durch die Streuscheibe 7 in den Reflektor 9 gestrahlt wird. Die in der Lichtmischkammer 4 vorgesehene Sensorik 8 erfasst das Lichtspektrum des in der Lichtmischkammer 4 vermischten Lichts. Das erfasste Lichtspektrum wird digital an die Steuerungseinheit 3 weitergeleitet, die einen permanenten Soll-Ist-Abgleich des erfassten Lichtspektrums mit dem zu emittierenden ersten modifizierten Lichtspektrums durchführt. Wenn alterungs- oder wärmebedingte Abweichungen vorliegen, nimmt die Steuerungseinheit 3 entsprechende Anpassungen in der Ansteuerung der LED-Module 5 vor, bis keine Abweichungen mehr vorliegen bzw. die Abweichungen innerhalb eines vorgegebenen Toleranzbereiches liegen.

## Patentansprüche

1. Leuchte zur Beleuchtung einer Nutzfläche (N), insbesondere einer Warenpräsentationsfläche (N), mit einer adaptiven Beleuchtungseinheit (1), die mehrere farbige Leuchtdioden aufweist, welche Licht in den Grundfarben eines Farbensystems emittieren, einer auf die Nutzfläche (N) gerichteten Sensorik (2), die ein von der Nutzfläche (N) und/oder auf der Nutzfläche liegenden Objekten reflektiertes Lichtspektrum erfasst, und einer Steuerungseinheit (3), die mit der Sensorik (2) gekoppelt und ausgebildet ist, um unter Berücksichtigung eines von der Sensorik (2) erfassten reflektierten Lichtspektrums die Leuchtdioden zur Emittierung eines Lichtspektrums vorgegebener Farbtemperatur und/oder Intensität anzusteuern, wobei die Steuerungseinheit (3) einen Erfassungsmodus aufweist, in dem die Beleuchtungseinheit (1) und die Sensorik (2) derart gesteuert werden, dass die Beleuchtungseinheit (1) wenigstens ein Erfassungslichtspektrum emittiert und die Sensorik (2) das von der Nutzfläche (N) und/oder auf der Nutzfläche (N) liegenden Objekten jeweils reflektierte Lichtspektrum erfasst, um eine dominierende Farbe aus dem wenigstens einen reflektierten Lichtspektrum zu bestimmen, **dadurch gekennzeichnet, dass** die Steuerungseinheit (3) in dem Erfassungsmodus die Beleuchtungseinheit (1) und die Sensorik (2) derart steuert, dass als Erfassungslichtspektrum nacheinander ein Grünlichtspektrum und ein Blaulichtspektrum emittiert und die reflektierten Lichtspektren erfasst werden, und dass anschließend der Lichtanteil im Wellenlängenbereich von 450 nm des reflektierten Blaulichtspektrums (BS) verglichen wird mit dem Lichtanteil im Wellenlängenbereich von 530 nm des reflektierten Grünlichtspektrums (GS), wobei Rot als die dominierende Farbe bestimmt wird, wenn der Lichtanteil im Wellenlängenbereich von 450 nm größer ist als der Lichtanteil im Wellenlängenbereich von 530 nm, und Gelb als dominierende Farbe bestimmt wird, wenn der Lichtanteil im Wellenlängenbereich von 450 nm kleiner ist als im Wellenlängenbereich von 530 nm.

2. Leuchte nach Anspruch 1, **dadurch gekennzeichnet, dass** zur Emittierung des Grünlichtspektrums eine grüne LED angesteuert wird und zur Emittierung des Blaulichtspektrums eine blaue LED angesteuert wird.

3. Leuchte nach Anspruch 1 oder 2, **dadurch gekennzeichnet, dass** die Steuerungseinheit (3) ausgebildet ist, den Erfassungsmodus automatisch, zu vorgegebenen Zeitpunkten, insbesondere nach dem Einschalten der Leuchte und/oder während des Betriebs in vorgegebenen Zeitintervallen, und/oder manuell anzuwählen.

4. Leuchte nach einem der Ansprüche 1 bis 3, **dadurch gekennzeichnet, dass** wenigstens ein Standardlichtspektrum vorgegebener Farbtemperatur und/oder Intensität in der Steuerungseinheit (3) gespeichert oder speicherbar ist, und dass die Steuerungseinheit (3) die Leuchtdioden zur Betonung der wenigstens einen dominierenden Farbe derart ansteuert, dass sie ein modifiziertes Standardlichtspektrum emittieren, in welchem der Anteil der wenigstens einen dominierenden Farbe verstärkt ist.

5. Leuchte nach einem der vorherigen Ansprüche, **dadurch gekennzeichnet, dass** die Beleuchtungseinheit (1) wenigstens eine Weißlicht- Leuchtdiode aufweist, um Licht im weißen Spektralbereich zu emittieren.

6. Leuchte nach den Ansprüchen 4 oder 5, **dadurch gekennzeichnet, dass** ein Weißlichtspektrum als Standardlichtspektrum in der Steuerungseinheit (3) gespeichert oder speicherbar ist.

7. Leuchte nach Anspruch 6, **dadurch gekennzeichnet, dass** die Steuerungseinheit (3) die Weißlicht- Leuchtdiode ansteuert, um das Weißlichtspektrum als Standardlichtspektrum zu emittieren, und zusätzlich die farbigen Leuchtdioden ansteuert, um den Anteil der wenigstens einen dominierenden Farbe zu verstärken.

8. Leuchte nach Anspruch 7, **dadurch gekennzeichnet, dass** die Steuerungseinheit (3) die Weißlicht-Leuchtdiode ansteuert, um das Weißlichtspektrum als Standardlichtspektrum zu emittieren, und zusätzlich rote und/oder grüne und/oder blaue LED derart ansteuert, dass das modifizierte Lichtspektrum, welches sich durch Überlagerung der von den farbigen Leuchtdioden und der Weißlicht-Leuchtdiode emittierten Lichtspektren ergibt, ein Weißlichtspektrum mit einem erhöhten Rotlichtanteil ist.

9. Leuchte nach Anspruch 8, **dadurch gekennzeichnet, dass** die Leuchtdioden derart angesteuert werden, dass das modifizierte Lichtspektrum ein maximales Intensitäts-Peak im roten Spektralbereich bei etwa 635 bis 650 nm und ein weiteres, minimales Intensitäts-Peak im grün/gelben Wellenlängenbereich bei 490 bis 560 nm, und schließlich ein mittleres Intensitäts-Peak im blauen Wellenlängenbereich bei etwa 440 bis 450 nm besitzt, wobei insbesondere die Leuchtdioden derart angesteuert werden, dass unter der Annahme, dass die maximale normierte Intensität im roten Spektralbereich 100% beträgt, das Intensitäts-Peak im grün/gelben Wellenlängenbereich bei 15 bis 20% und insbesondere 17% liegt und das Intensitäts-Peak im blauen Wellenlängenbereich bei etwa 20 bis 25%, insbesondere bei etwa 22% liegt.

10. Leuchte nach einem der Ansprüche 7 bis 9, **dadurch gekennzeichnet, dass** die Steuerungseinheit (3) die Weißlicht-Leuchtdiode ansteuert, um das Weißlichtspektrum als Standardlichtspektrum zu emittieren, und zusätzlich rote und/oder grüne und/oder blaue LED derart ansteuert, dass das modifizierte Lichtspektrum, welches sich durch Überlagerung der von den farbigen Leuchtdioden und der Weißlicht-Leuchtdiode emittierten Lichtspektren ergibt, ein Weißlichtspektrum mit einem erhöhten Grün/Gelb-Lichtanteil ist.

11. Leuchte nach Anspruch 10, **dadurch gekennzeichnet, dass** die Leuchtdioden derart angesteuert werden, dass das modifizierte Lichtspektrum ein maximales Intensitäts-Peak im roten Spektralbereich bei etwa 635 bis 650 nm, ein weiteres, mittleres Intensitäts-Peak im grün/gelben Wellenlängenbereich bei 495 bis 566 nm, und schließlich ein minimales Intensitäts-Peak im blauen Wellenlängenbereich bei etwa 440 bis 450 nm besitzt, wobei insbesondere die Leuchtdioden derart angesteuert werden, dass unter der Annahme, dass die maximale normierte Intensität im roten Spektralbereich 100% beträgt, das Intensitäts-Peak im grün/gelben Wellenlängenbereich bei 35 bis 45% und insbesondere 40% liegt und das Intensitäts-Peak im blauen Wellenlängenbereich bei etwa 20 bis 25%, insbesondere bei etwa 22% liegt.

12. Leuchte nach einem der vorherigen Ansprüche, **dadurch gekennzeichnet, dass** ein Weißlichtspektrum mit einem erhöhten Rotlichtanteil in der Steuerungseinheit (3) als modifiziertes Standardlichtspektrum gespeichert oder speicherbar ist und die Steuerungseinheit (3) die Beleuchtungseinheit (1) ansteuert, um dieses Lichtspektrum zu emittieren, wenn Rot die dominierende Farbe in dem von der Sensorik (2) erfassten reflektierten Lichtspektrum ist und/oder dass ein Weißlichtspektrum mit einem erhöhten Grün/Gelb-Lichtanteil in der Steuerungseinheit (3) als modifiziertes Standardlichtspektrum gespeichert oder speicherbar ist und die Steuerungseinheit (3) die Beleuchtungseinheit (1) ansteuert, um dieses Lichtspektrum zu emittieren, wenn Gelb die dominierende Farbe in dem von der Sensorik (2) erfassten reflektierten Lichtspektrum ist.

13. Leuchte nach einem der vorherigen Ansprüche, **dadurch gekennzeichnet, dass** die Beleuchtungseinheit (1) eine Lichtmischkammer (4) mit einer Lichtaustrittsöffnung (6) aufweist, in der die Leuchtdioden angeordnet sind, und dass die Lichtmischkammer (4) ausgebildet ist, das von den Leuchtdioden emittierte Licht vor dem Austritt aus der Lichtmischkammer (4) zu mischen, wobei insbesondere die Innenflächen der Lichtmischkammer (4) streuend reflektierend ausgebildet sind.

14. Leuchte nach Anspruch 13, **dadurch gekennzeichnet, dass** die Innenflächen der Lichtmischkammer (4) mit einer reflexionsverstärkende Beschichtung, insbesondere eine dünnen Silberschicht mit einer reflektionsverstärkenden Interferenzschicht, versehen sind.

15. Leuchte nach Anspruch 13 oder 14, **dadurch gekennzeichnet, dass** eine Streuscheibe (7) an der Lichtaustrittsöffnung (6) der Lichtmischkammer (4) vorgesehen ist, und/oder dass in der Lichtmischkammer (4) eine weitere mit der Steuerungseinheit (3) verbundene Sensorik (2) vorgesehen ist, die das Lichtspektrum des von den Leuchtdioden emittierten und in der Lichtmischkammer (4) vermischten Lichts erfasst, wobei die Steuerungseinheit (3) einen permanenten oder wiederkehrenden Soll-Ist-Abgleich des in der Lichtmischkammer (4) erfassten Lichtspektrums mit dem zu emittierenden modifizierten Standard-Lichtspektrum durchführt und die Leuchtdioden derart steuert, dass das Lichtspektrum des in der Lichtmischkammer gemischten Lichts dem vorgegebenen modifizierten Standard-Lichtspektrum entspricht.

## Claims

1. A lamp for illuminating a useful area (N), in particular a goods presentation area (N), comprising an adaptive illumination unit (1) that has a number of coloured light-emitting diodes that emit light in the basic colours of a colour system, sensors (2) which are directed at the useful area (N) and which detect a light spectrum reflected by the useful area (N) and/or by objects lying on the useful area, and a control unit (3) that is coupled to the sensors (2) and is designed to trigger the light-emitting diodes to emit a light spectrum of specified colour temperature and/or intensity in consideration of a reflected light spectrum detected by the sensors (2), the control unit (3) having a detection mode in which the illumination unit (1) and the sensors (2) are controlled such that the illumination unit (1) emits at least one detection light spectrum and the sensors (2) detect the light spectrum respectively reflected by the useful area (N) and/or by objects lying on the useful area (N) in order to determine a dominant colour from the at least one reflected light spectrum, **characterised in that** the control unit (3) in the detection mode controls the illumination unit (1) and the sensors (2) such that a green light spectrum and a blue light spectrum are emitted one after the other as a detection light spectrum and the reflected light spectra are detected, and that the light portion in the wavelength range of 450 nm of the reflected blue light spectrum (BS) is then compared with the light portion in the wavelength range of 530 nm of the reflected green light spectrum (GS), red being determined as the dominant colour if the light portion in the wavelength range of 450 nm is greater than the light portion in the wavelength range of 530 nm, and yellow being determined as the dominant colour if the light portion in the wavelength range of 450 nm is smaller than in the wavelength range of 530 nm.

2. The lamp according to Claim 1, **characterised in that** a green LED is triggered to emit the green light spectrum, and a blue LED is triggered to emit the blue light spectrum.

3. The lamp according to Claim 1 or 2, **characterised in that** the control unit (3) is designed to select the detection mode automatically, at specified times, in particular after the lamp is switched on and/or during operation at specified intervals of time and/or manually.

4. The lamp according to any of Claims 1 to 3, **characterised in that** at least one standard light spectrum of specified colour temperature and/or intensity is or can be stored in the control unit (3), and that the control unit (3) triggers the light-emitting diodes to stress the at least one dominant colour, and that they emit a modified standard light spectrum in which the portion of the at least one dominant colour is increased.

5. The lamp according to any of the preceding claims, **characterised in that** the illumination unit (1) has at least one white light light-emitting diode in order to emit light in the white spectral range.

6. The lamp according to Claim 4 or 5, **characterised in that** a white light spectrum is or can be stored in the control unit (3) as a standard light spectrum.

7. The lamp according to Claim 6, **characterised in that** the control unit (3) triggers the white light light-emitting diode in order to emit the white light spectrum as a standard light spectrum and additionally triggers the coloured light-emitting diodes in order to increase the portion of the at least one dominant colour.

8. The lamp according to Claim 7, **characterised in that** the control unit (3) triggers the white light light-emitting diode in order to emit the white light spectrum as a standard light spectrum, and additionally triggers red and/or green and/or blue LEDs such that the modified light spectrum, which is produced by superimposing the light spectra emitted by the coloured light-emitting diodes and the white light light-emitting diode, is a white light spectrum with an increased red light portion.

9. The lamp according to Claim 8, **characterised in that** the light-emitting diodes are triggered such that the modified light spectrum has a maximum intensity peak in the red spectral range at approximately 635 to 650 nm and another minimum intensity peak in the green/yellow wavelength range at 490 to 560 nm, and finally an average intensity peak in the blue wavelength range at approximately 440 to 450 nm, the light-emitting diodes being triggered in particular such that assuming that the maximum standardised intensity in the red spectral range is 100%, the intensity peak in the green/yellow wavelength range is at 15 to 20% and in particular 17% and the intensity peak in the blue wavelength range is at approximately 20 to 25%, in particular at approximately 22%.

10. The lamp according to any of Claims 7 to 9, **characterised in that** the control unit (3) triggers the white light light-emitting diode in order to emit the white light spectrum as a standard light spectrum, and additionally triggers red and/or green and/or blue LEDs such that the modified light spectrum, which is produced by superimposing the light spectra emitted by the coloured light-emitting diodes and the white light light-emitting diode, is a white light spectrum with an increased green/yellow light portion.

11. The lamp according to Claim 10, **characterised in that** the light-emitting diodes are triggered such that the modified light spectrum has a maximum intensity peak in the red spectral range at approximately 635 to 650 mm, another average intensity peak in the green/yellow wavelength range at 495 to 566 nm, and finally a minimum intensity peak in the blue wavelength range at approximately 440 to 450 nm, the light-emitting diodes being able to be triggered in particular such that assuming that the maximum standardised intensity in the red spectral range is 100%, the intensity peak in the green/yellow wavelength range is at 35 to 45%, and in particular 40%, and the intensity peak in the blue wavelength range is at approximately 20 to 25%, in particular approximately 22%.

12. The lamp according to any of the preceding claims, **characterised in that** a white light spectrum with an increased red light portion is or can be stored in the control unit (3) as a modified standard light spectrum, and the control unit (3) triggers the illumination unit (1) in order to emit this light spectrum if red is the dominant colour in the reflected light spectrum detected by the sensors (2) and/or that a white light spectrum with an increased green/yellow light portion is or can be stored in the control unit (3) as a modified standard light spectrum and the control unit (3) triggers the illumination unit (1) in order to emit this light spectrum if yellow is the dominant colour in the reflected light spectrum detected by the sensors (2).

13. The lamp according to any of the preceding claims, **characterised in that** the illumination unit (1) has a light mixing chamber (4) with a light outlet opening (6) in which the light-emitting diodes are arranged, and that the light mixing chamber (4) is designed to mix the light emitted by the light-emitting diodes before passing out of the light mixing chamber (4), in particular the inner surfaces of the light mixing chamber (4) being designed to reflect dispersively.

14. The lamp according to Claim 13, **characterised in that** the inner surfaces of the light mixing chamber (4) are provided with a reflection-increasing coating, in particular a thin silver layer with a reflection-increasing interference layer.

15. The lamp according to Claim 13 or 14, **characterised in that** a diffusion disc (7) is provided on the light outlet opening (6) of the light mixing chamber (4) and/or that additional sensors (2) connected to the control unit (3) are provided in the light mixing chamber (4) that detect the light spectrum of the light emitted by the light-emitting diodes and mixed in the light mixing chamber (4), the control unit (3) implementing a permanent or recurring target/actual comparison of the light spectrum detected in the light mixing chamber (4) with the modified standard light spectrum to be emitted, and the light-emitting diodes being controlled such that the light spectrum of the light mixed in the light mixing chamber corresponds to the pre-specified modified standard light spectrum.

## Revendications

1. Lampe destinée à éclairer une surface utile (N), notamment un présentoir de marchandises (N), présentant une unité d'éclairage (1) adaptative, présentant plusieurs diodes électroluminescentes de couleur, qui émettent du lumière en les couleurs de base d'un système de couleurs, un capteur (2) orienté sur la surface utile (N), qui détecte un spectre lumineux réfléchi par la surface utile (N) et/ou un objet se trouvant sur la surface utile, et une unité de commande (3), qui est couplée au capteur (2) et est formée, en vue de commander les diodes électroluminescentes pour leur permettre d'émettre un spectre lumineux de température de couleur et/ou d'intensité prédéterminées tout en tenant compte d'un spectre lumineux détecté par le capteur (2), l'unité de commande (3) présentant un mode de détection dans lequel l'unité d'éclairage (1) et le capteur (2) sont commandés de sorte que l'unité d'éclairage (1) émette au moins un spectre lumineux de détection et le capteur (2) détecte le spectre lumineux à chaque fois réfléchi par la surface utile (N) et/ou les objets se trouvant sur la surface utile (N), en vue de déterminer une couleur dominante provenant du au moins un spectre lumineux réfléchi, **caractérisée en ce que** l'unité de commande (3) commande dans le mode de détection l'unité d'éclairage (1) et le capteur (2) de sorte qu'un spectre de lumière verte et un spectre de lumière bleue soient émis l'un derrière l'autre comme spectre de lumière de détection et que les spectres lumineux réfléchis soient détectés, et **en ce qu'**ensuite la proportion de lumière dans la plage des longueurs d'onde de 450 nm du spectre de lumière bleue (BS) réfléchi soit comparé à la proportion de lumière s'inscrivant dans la plage des longueurs d'onde de 530 nm du spectre de lumière verte (GS) réfléchi, le rouge étant déterminé comme étant la couleur dominante, quand la proportion de lumière s'inscrivant dans la plage des longueurs d'onde de 450 nm est supérieure à la proportion de lumière s'inscrivant dans la plage des longueurs d'onde de 530 nm, et que le jaune est déterminé comme étant la couleur dominante quand la proportion de lumière s'inscrivant dans la plage des longueurs d'onde de 450 nm est inférieure à la proportion de lumière s'inscrivant dans la plage des longueurs d'onde de 530 nm.

2. Lampe selon la revendication 1, **caractérisée en ce qu**'une LED verte est commandée en vue d'émettre le spectre de lumière verte et une LED bleue est commandée en vue d'émettre le spectre de lumière bleue.

3. Lampe selon la revendication 1 ou 2, **caractérisée en ce que** l'unité de commande (3) est destinée à sélectionner le mode de détection de manière automatique pour des temps prédéfinis notamment après la mise sous tension de la lampe et/ou durant le fonctionnement à des intervalles de temps prédéfinis et/ou de manière manuelle.

4. Lampe selon l'une quelconque des revendications 1 à 3, **caractérisée en ce qu**'au moins un spectre lumineux standard de température de couleur et/ou d'intensité prédéterminées est stocké ou peut être stocké dans l'unité de commande (3) et en ce que l'unité de commande (3) commande les diodes électroluminescentes pour accentuer la au moins une couleur dominante de sorte qu'elles émettent un spectre lumineux standard modifié dans lequel la proportion de la au moins une couleur dominante est renforcée.

5. Lampe selon l'une quelconque des revendications précédentes **caractérisée en ce que** l'unité d'éclairage (1) présente au moins une diode électroluminescente de lumière blanche en vue d'émettre une lumière dans la région spectrale blanc.

6. Lampe selon les revendications 4 ou 5, **caractérisée en ce qu**'un spectre de lumière blanche est stocké ou peut être stocké en tant que spectre lumineux standard dans l'unité de commande (3).

7. Lampe selon la revendication 6, **caractérisée en ce que** l'unité de commande (3) commande la diode électroluminescente de lumière blanche en vue d'émettre le spectre de lumière blanche en tant que spectre lumineux standard et qu'elle commande, en plus, les diodes électroluminescentes de couleur en vue de renforcer la proportion de la au moins une couleur dominante.

8. Lampe selon la revendication 7, **caractérisée en ce que** l'unité de commande (3) commande la diode électroluminescente de lumière blanche en vue d'émettre le spectre de lumière blanche en tant que spectre lumineux standard et qu'elle commande en plus les LED rouges et/ou vertes et/ou bleues de sorte que le spectre lumineux modifié qui résulte de la superposition des spectres de lumière émis par les diodes électroluminescentes de couleur et la diode électroluminescente de lumière blanche, est un spectre de lumière blanche présentant une proportion de lumière rouge élevée.

9. Lampe selon la revendication 8, **caractérisée en ce que** les diodes électroluminescentes sont commandées de sorte que le spectre lumineux modifié possède un pic d'intensité maximal s'inscrivant dans la région spectrale du rouge proche de 635 à 650 nm environ et un autre pic d'intensité minimal s'inscrivant dans la plage des longueurs d'onde du vert/jaune proche de 490 à 560 nm, et, enfin, un pic d'intensité moyen s'inscrivant dans la plage des longueurs d'onde du bleu proche de 440 à 450 nm environ, les diodes électroluminescentes étant notamment commandées de sorte que, en supposant que l'intensité normée maximale dans la région spectrale du rouge s'élève à 100 %, le pic d'intensité s'inscrivant dans la plage des longueurs d'onde du vert/jaune se trouve proche de 15 à 20 % et plus particulièrement à 17 % et le pic d'intensité s'inscrivant dans la plage des longueurs d'onde du bleu se trouve proche de 20 à 25 % environ et plus particulièrement à environ 22 %.

10. Lampe selon l'une quelconque des revendications de 7 à 9 **caractérisée en ce que,** l'unité de commande (3) commande la diode électroluminescente de lumière blanche en vue d'émettre le spectre de lumière blanche en tant que spectre lumineux standard et qu'elle commande en plus les LED rouges et/ou vertes et/ou bleues de sorte que le spectre lumineux modifié qui résulte de la superposition des spectres de lumière émis par la diode électroluminescente de couleur et la diode électroluminescente de lumière blanche, est un spectre de lumière blanche présentant une proportion élevée de lumière vert/jaune.

11. Lampe selon la revendication 10, **caractérisée en ce que** les diodes électroluminescentes sont commandées de sorte que le spectre lumineux modifié possède un pic d'intensité maximal dans la région spectrale du rouge proche de 635 à 650 nm environ, un autre pic d'intensité intermédiaire s'inscrivant dans la plage des longueurs d'onde du vert/jaune proche de 495 à 566 nm, et, enfin, un pic d'intensité minimal s'inscrivant dans la plage des longueurs d'onde du bleu proche de 440 à 450 nm environ, les diodes électroluminescentes étant notamment commandées de sorte que, en supposant que l'intensité normée maximale dans la région spectrale du rouge s'élève à 100 %, le pic d'intensité s'inscrivant dans la plage des longueurs d'onde du vert/jaune se trouve proche de 35 à 45 % et plus particulièrement à 40 % et le pic d'intensité s'inscrivant dans la plage des longueurs d'onde du bleu se trouve proche de 20 à 25 % environ et plus particulièrement à 22 % environ.

12. Lampe selon l'une quelconque des revendications précédentes, **caractérisée en ce qu**'un spectre de lumière blanche est stocké ou peut être stocké avec une proportion de lumière rouge élevée dans l'unité de commande (3) en tant que spectre lumineux standard modifié et en ce que l'unité de commande (3) commande l'unité d'éclairage (1) en vue d'émettre ce spectre lumineux quand le rouge est la couleur dominante dans le spectre lumineux réfléchi détecté par le capteur (2) et/ou en ce qu'un spectre de lumière blanche est stocké ou peut être stocké avec une proportion élevée de lumière verte/jaune dans l'unité de commande (3) en tant que spectre lumineux standard modifié et en ce que l'unité de commande (3) commande l'unité d'éclairage (1) en vue d'émettre ce spectre lumineux quand le jaune est la couleur dominante dans le spectre lumineux réfléchi détecté par le capteur (2).

13. Lampe selon l'une quelconque des revendications précédentes, **caractérisée en ce que** l'unité d'éclairage (1) présente une chambre de mélange de la lumière (4) avec un orifice de sortie de la lumière (6) dans laquelle les diodes électroluminescentes sont agencées et **en ce que** la chambre de mélange de la lumière (4) est réalisée pour mélanger la lumière émise par les diodes électroluminescentes avant la sortie de la chambre de mélange de la lumière (4), les surfaces internes de la chambre de mélange de la lumière (4) étant notamment réalisées pour une réflexion diffuse.

14. Lampe selon la revendication 13, **caractérisée en ce que** les surfaces internes de la chambre de mélange de la lumière (4) sont pourvues d'un revêtement renforçant la réflexion, notamment d'une fine couche d'argent présentant une couche d'interférence renforçant la réflexion.

15. Lampe selon la revendication 13 ou 14, **caractérisée en ce qu**'un disque diffuseur (7) est prévu au niveau de l'orifice de sortie de lumière (6) de la chambre de mélange de lumière (4) et/ou en ce qu'un autre capteur (2) relié à l'unité de commande (3) est prévu dans la chambre de mélange de lumière (4), lequel capteur détecte le spectre lumineux de la lumière mélangée dans la chambre de mélange de lumière (4) et émise par les diodes électroluminescentes, l'unité de commande (3) réalisant une compensation récurrente ou permanente du spectre lumineux de consigne/réel détecté dans la chambre de mélange de la lumière (4) avec le spectre lumineux standard modifié à émettre et commandant les diodes électroluminescentes de sorte que le spectre lumineux de la lumière mélangée dans la chambre de mélange de la lumière corresponde au spectre lumineux standard modifié prédéterminé.
